# EUROPÄISCHE PATENTSCHRIFT

(11) **EP 2 786 769 B1**
(45) Veröffentlichungstag und Bekanntmachung des Hinweises auf die Patenterteilung: **25.05.2016**
(21) Anmeldenummer: 14156076.3
(22) Anmeldetag: 21.02.2014
(51) Int. Cl.: A61L 9/22, F24F 3/16

(54) **Elektrisch isolierte Filtereinheit aus synthetischem Material und Ionisator zur elektrostatischen Abscheidung von Feinstäuben in Lüftungskanälen**
Electrically isolated filter unit made of synthetic material and ioniser for electrostatic precipitation of particulates in ventilation ducts
Unité de filtration électriquement isolée en matériau synthétique et ioniseur pour la séparation électrostatique de poussières fines dans des gaines de ventilation

(30) Priorität: 06.03.2013 DE 202013100972 U
(43) Veröffentlichungstag der Anmeldung: 08.10.2014
(73) Patentinhaber: Siegmund, Helmut, Dipl.-Ing., 53604 Bad Honnef (DE)
(72) Erfinder: Siegmund, Helmut, Dipl.-Ing., 53604 Bad Honnef (DE)
(74) Vertreter: Schaumburg und Partner Patentanwälte mbB

(56) Entgegenhaltungen:
- FR-A1- 2 864 143
- FR-A1- 2 928 272
- US-A1- 2008 170 971

## Beschreibung

Bislang wurden Fein- und Feinststäube mit Partikelgrößen < 2,5 µm mechanisch nur mit großem Aufwand aus dem Luftstrom einer Lüftungsanlage und der zur Lüftungsanlage führenden Außenluftansaugung gefiltert. Dabei kommen Filter zum Einsatz, deren Maschenweite ein Passieren der Feinstäube möglich macht. Die Filterleistung ist somit hauptsächlich durch die Maschenweite des Filtergewebes und deren Gestaltung (Taschen, Paneele oder Kassetten) gegeben. Kleinere Partikel als die Maschenweite (ff. auch Porengröße genannt) werden mit dem Luftstrom in den Raum getragen und führen dort zu einer Belastung der Raumluft. Zudem kommt durch den Aufbau eines sogenannten Filterkuchens hinzu, dass sich der Filter allmählich zusetzt, der Druckverlust des Filters ansteigt und der durch den Ventilator geförderte Volumenstrom abnimmt oder eine entsprechend höhere Antriebsleistung zur Aufrechterhaltung des Volumenstromes benötigt wird. Um eine annähernd hygienische Filterleistung zu gewähren, werden oft Filter hintereinander eingesetzt. Die Überwindung des Luft-Widerstandes der in einer Klimaanlage vorhandenen Filterstufen oder eines zugesetzten Filters verursachen in der Regel 30 - 60 % der gesamten notwendigen Antriebsenergie. Andere Verfahren nutzen die Fähigkeit von speziellem Filtermaterial aus leitfähigem Kunststoff, um über die elektrostatische Abscheidung die Feinstäube im Filter zu halten. Wieder andere Verfahren setzen lonisatoren ein, um Feinstäube vor dem Filter auf dem Lüftungskanal sowie im Filter durch elektrostatische Anziehungskraft zu binden.

Sind schwer zugängige Zuluftkanäle vorhanden, wie z.B. erdverlegte Rohre oder eingemauerte Luftleitungen, ist es außerdem nur mit erheblichem Aufwand möglich, diese einer Reinigung zu unterziehen, wenn vorgeschaltete Filter ihre Leistung nicht mehr erreichen oder Partikel passieren lassen.

So wird In DE 10007523 eine Ionisationsanlage für Lüftungsanlagen beschrieben, bei welcher lediglich die Ionisationsstärke anhand von Regelgrößen auf den notwendigen Bedarf an dem Raum zuzuführenden Ionen eingestellt wird. Dieselbe Zielgröße, nämlich dem Raum eine definierte Ionenmenge zuzuführen, ohne die Wirkung auf die Filterleistung zu beachten oder zu betrachten führt EP000001440695B1 an.

Wieder andere Verfahren und technische Ausführungen nutzen bei Filtern die Verbesserung des Abscheidegrades durch deren zusätzlich erhöhte elektrostatische Aufladung mittels spezieller Kunststoffgewebe, sogenannte Elektretfilter. Diese, meist Polypropylenfasern, weisen eine permanentelektrische Oberflächenladung, ohne Zuführung elektrischer Energie, auf und führen zu einer verbesserten Anlagerung von geladenen Feinpartikeln und Stäuben.

Wieder andere Verfahren oder technische Ausführungen versuchen durch dem Elektretmaterial eingewebte oder beidseitig anliegende metallische und elektrisch leitende Fasern mittels Ionisation einen erhöhten Speichereffekt zu erzielen, wie in DE000002732491A1 beschrieben. Allen gemeinsam ist, dass entweder die Kleinionen in möglichst hoher Konzentration dem Raum zugeführt werden, was Luftwiderstände wie Filter praktisch ausschließt, oder dass bei vorhandenen elektrostatischen Filtern aus speziellem elektrostatischem Material durch direkten mechanischen Kontakt mit Ionisationseinheiten versucht wird, eine höhere Abscheideleistung zu erzielen.

FR 2 928 272 A1 offenbart eine Abscheideeinheit mit den Merkmalen des Oberbegriffs von Anspruch 1.

Filterverfahren auf Basis von elektrostatischem Filtermaterial haben den Nachteil, dass die Leistung proportional mit dem Abscheidegrad sinkt. Durch die Ablagerung von Partikeln auf dem elektrisch leitfähigen Material erhöht sich dessen elektrischer Widerstand. Das Material wird mit dem Aufbau der Partikelschicht praktisch isoliert. Um diesen Nachteil zu umgehen, nutzen Verfahren und technische Lösungen vorgeschaltete Ionisationseinheiten. Dies führt zu zwei weiteren nicht erwünschten Effekten. Zunächst werden Feinstäube in unmittelbarer Nähe der lonenerzeuger durch den Aufbau eines elektrischen Feldes zur Kanalwandung, die praktisch geerdet ist, auf dem Kanal sedimentiert, was zu einem erhöhten Aufwand der Kanalreinigung sowie zu einer starken Beeinträchtigung des hygienischen Zustandes der Anlage führt. Weiterhin baut sich zwischen den Ionenerzeugern und dem Kanal ein elektrisches Feld so auf, dass ein Kondensatoreffekt an der Kanalwandung entsteht. Die dabei auftretenden Spannungen können weit über 20.000 V (20 kV) betragen. Aus Gründen des Gesundheits- und Arbeitsschutzes ist dies nicht zulässig. Zudem steigt die Ladespannung des Kanals in der 2. Potenz mit der Reduzierung des Durchmessers, also des Abstandes von Ionenerzeuger zur Wandung. Insbesondere bei luftführenden Kanälen für Kleinanlagen wie Wohnraumtüftung oder verzweigten Netzen können unkontrollierte Entladungen über den Kanal zur Umgebung auftreten. Weiterhin führt dieser Effekt dazu, dass durch die Aufladung des Kanals erhebliche Leistung, welche eigentlich für die Aufladung des Luftstromes und der darin enthaltenen Partikel vonnöten ist, verloren geht.

Die Verwendung grobmaschiger Filter, aufgrund der gewollten Reduzierung der Lüfterleistung oder nicht kontinuierlich arbeitender Elektretfilter vor z.B. erdverlegten Luftleitungen, führt zu einer Verschmutzung und letztlich Verkeimung dieser.

Aufgabe der Erfindung ist es, den Abscheidegrad von Luftfiltern aus synthetischem Material und damit die Leistungsfähigkeit hinsichtlich der Abscheidung von Feinstäuben durch deren elektrostatische Anziehungskraft unter Nutzung vorangehender elektrostatischer Aufladung so zu erhöhen, dass der eigentlich luftführende Kanal nur gering oder nicht elektrisch aufgeladen wird und zur Luftwiderstandsreduzierung ein Filter eingesetzt werden kann, der gegenüber herkömmlichen, sonst notwendigen höheren Filterklassen, mit wesentlich größeren Maschenweiten auskommt und dabei elektrostatisch Partikel abscheidet, die sonst nur mechanisch über geringere Maschenweiten herausgefiltert werden können.

Erfindungsgemäß wird die Aufgabe durch die in Anspruch 1 angegebenen Merkmale gelöst. In einem luftführenden Kanal, in welchem in Luftstromrichtung ein Filter aus synthetischem Material zur mechanischen Abscheidung von Staubpartikeln angeordnet ist, ist eine Aufladungseinheit zur elektrostatischen Aufladung der Raumluft so vorgeordnet, dass eine Spannungsdifferenz zwischen dem nunmehr geladenen Luftstrom und dem Filtermaterial, welches aus synthetischem, oberflächenleitendem Material besteht, vorliegt. Die Spannungsdifferenz kann durch gesonderte Erdung des Filtermaterials oder durch Aufschaltung eines Gegenpoles zur elektrostatischen Aufladungseinheit der Luft durch Erzeugung eines elektrischen Feldes zwischen Aufladungseinheit und Filter erreicht werden. Die Besonderheit besteht darin, dass bei Aufschaltung eines Gegenpoles dieser so geregelt oder so mit der Spannungserzeugung des Erzeugers des elektrostatischen Feldes gekoppelt und geregelt werden kann, dass die elektrische Oberflächenspannung des synthetischen Filtermaterials nicht mehr als +/- 30% gegenüber dem Ausgangszustand schwankt und damit die Isolationswirkung durch abgeschiedene Feinstäube auf dem Filtermaterial ausgeglichen wird. Der Kanal vom Erzeuger des elektrostatischen Feldes, vorzugsweise eines Ionisators, bis zum mechanischen Filter, wird mindestens mit einem elektrisch isolierenden und nicht oder nur wenig leitenden Material oder einem Material, welches eine gleichgerichtete Ladung wie die elektrostatische Aufladungseinheit aufweist, ausgekleidet oder besteht in Gänze aus derartigem Material, so dass kein Kondensatoreffekt am luftführenden Kanal auftritt. Die gesamte Konstruktion kann als eigenständige Baugruppe in einen vorhandenen Kanal eingefügt oder es kann ein vorhandener Kanal dahingehend modifiziert werden.

Bei der erfindungsgemäßen Lösung wird die Abscheideleistung nahezu unabhängig vom bereits abgeschiedenen Filterkuchen beibehalten. Als Material für den Luftfilter kann z.B. Polypropylen, Glasfaservlies oder Polyestervlies verwendet werden.

Vorteil der Erfindung ist, dass durch die elektrisch neutrale oder in ihrer Ladung gleichgerichtete Kanalwand der sonst immer auftretende Kondensatoreffekt nicht oder nur deutlich reduziert, vorhanden ist und sich weniger Staubpartikel, insbesondere Feinstäube durch Elektrostatik darauf ablagern. Ein weiterer Vorteil der erfindungsgemäßen Lösung ist, dass sich die Feinstäube durch Elektrostatik auf dem oberflächenleitenden Kunststoffmaterial des Filters verstärkt abscheiden und dieser Abscheideeffekt durch den Feldaufbau zwischen elektrostatischer Aufladungseinheit, welche vorzugsweise ein Ionenerzeuger ist, und Filter aufgrund der Isolation des Filters gegenüber der Kanalwandung und der zusätzlichen Erdung des Filters oder des Anschlusses eines Gegenpoles zum Ionenerzeuger an den Filter um mindestens den Faktor 2 erhöht wird. Von Vorteil ist zudem, dass der Kanal sich elektrisch nicht auflädt und damit eine erhöhte Sicherheit für den Nutzer gegeben ist sowie eine Filterüberwachung durch Auswertung der elektrischen Ableitung stattfinden kann.

Die Erfindung wird anhand der drei nachstehend beschriebenen Ausführungsbeispiele näher erläutert.

Fig. 1 zeigt den Einbau in einen Lüftungskanal mit Isolation und entgegengesetzter Aufladung des Filtermaterials zum Ionenerzeuger.

In einem Lüftungskanal 1 befindet sich ein an der Wandung anliegendes eingesetztes, elektrisch nicht leitendes und den Lüftungskanal 1 über eine Strecke von der Ionisationseinheit 3 bis nach dem wechselbaren Luftfilter 2 gegen den Ionisator 3 isolierendes Material 6. Der Ionisationseinheit 3 ist ein Leistungsteil (Netzteil, Spannungsquelle) 4 vorgeschaltet, wobei nur der negativ geladene Ausgang 8 an die Ionisationseinheit angeschlossen ist. Der positive Ausgang 7 ist direkt auf den Luftfilter 2 aufgelegt, so dass sich zwischen der Ionisationseinheit 3 und dem Luftfilter aufgrund der Spannungsdifferenz ein elektrisches Feld aufbaut und das Luftfiltermaterial durch seine entgegengesetzte Ladung zum Ionisator und den in der Zuluft dadurch elektrisch aufgeladenen Teilchen und Feinstäuben diese anzieht. Dem Leistungsteil 4 ist eine Steuer- oder Regeleinheit 5 nachgeschaltet, die einerseits die Spannungsdifferenz zwischen der Ionisationseinheit 3 und dem Luftfilter 2 messen kann und bei Reduzierung dieser durch Feinstaubablagerungen durch Erhöhung der Leistung des Leistungsteiles 4 des lonisators diese Spannungsdifferenz nachstellen kann. Der wechselbare Luftfilter 2 ist durch den Einbau in das isolierende Material 6 gegen Entladung zum Lüftungskanal 1 geschützt.

Fig. 2 zeigt den Einbau in einen Lüftungskanal mit einfacher Isolation und Erdung des Filtermaterials.

In einem Lüftungskanal 1 befindet sich ein an der Wandung anliegendes eingesetztes, elektrisch nicht leitendes und den Lüftungskanal 1 über eine Strecke von der Ionisationseinheit 3 bis nach dem wechselbaren Luftfilter 2 gegen den lonisator 3 isolierendes Material 6. Der Ionisationseinheit 3 ist ein Leistungsteil (Netzteil, Spannungsquelle) 4 vorgeschaltet, wobei nur der negativ geladene Ausgang 8 an die Ionisationseinheit angeschlossen ist. Der wechselbare Luftfilter 2 ist durch den Einbau in das isolierende Material 6 gegen Entladung zum Lüftungskanal 1 geschützt und entlädt sich lediglich über die zum Lüftungskanal 1 isolierte Erdung 9.

Fig. 3 zeigt den Einbau in ein Lüftungsgerät zur Wohnraumlüftung mit Isolation und Erdung des Filtermaterials.

Dabei wird in ein Gebäude Außenluft 10 über einen Lüftungskanal 1 durch ein Lüftungsgerät mit einem Kreuzstromwärmetauscher 14 angesaugt und dem Raum als aufbereitete Zuluft 11 über einen Hohlraumfußboden 15 oder Luftkanal zugeführt. Der erforderliche Luftfilter 2 aus synthetischem Material ist als kompakte Filter-Ioneneinheit 19, bestehend aus dem eigentlichen Luftfilter 2, einer elektrischen Isolation 6, einer Luftfiltererdung 9, einer Ionisationseinheit 3, und einer Leistungseinheit 4 mit negativem Stromausgang 8 ausgeführt und im Kanal 1 verankert. Der Luftfilter 2 selbst ist wechselbar ausgelegt. Diese kompakte Filter-Ioneneinheit 19 lädt Feinstaubpartikel elektrostatisch so auf, dass diese im Filter durch elektrostatische Abscheidung auf dem Filtergewebe sicher gebunden werden. Die Abluft 12 des Raumes wird über die Lüftungsanlage und den Kreuzstromwärmetauscher 14 als Abluft nach außen geführt. Die Filter-Ioneneinheit 19 sichert dabei durch ihre erhöhte Abscheideleistung ab, dass ein Filtermaterial mit größerer Maschenweite verwendet werden kann und damit die Leistungsaufnahme des Ventilators 20 geringer ausfällt, womit Energie bei gleicher oder erhöhter Luftqualität der Zuluft 11 eingespart werden kann.

Fig. 4 zeigt den Einbau in ein Lüftungsgerät zur Wohnraumlüftung mit Isolation und Erdung des Filtermaterials zur Entlastung eines erdverlegten Zuluftkanals.

Dabei wird in ein Gebäude Außenluft 10 über einen zunächst erdverlegten und damit schwer zugängigen Lüftungskanal 16 durch ein Lüftungsgerät mit einem Kreuzstromwärmetauscher 14 angesaugt und dem Raum als aufbereitete Zuluft 11 über einen Hohlraumfußboden 15 oder Luftkanal zugeführt. Der erforderliche Luftfilter 2 aus synthetischem Material ist als kompakte Filter-Ioneneinheit 19, bestehend aus dem eigentlichen Luftfilter 2, einer elektrischen Isolation 6, einer Luftfiltererdung 9, einer Ionisationseinheit 3, und einer Leistungseinheit 4 mit negativem Stromausgang 8 ausgeführt und im Kanal 1 verankert. Der Luftfilter 2 selbst ist wechselbar ausgelegt. Diese kompakte Filter-Ioneneinheit 19 ist im Ansaugdom 17 eingangs des Kanals 16 angebracht. Die Filter-Ioneneinheit 19 lädt Feinstaubpartikel elektrostatisch so auf, dass diese im Filter durch elektrostatische Abscheidung auf dem Filtergewebe sicher gebunden werden. Die notwendige Stromversorgung der Ioneneinheit erfolgt autark, in diesem Fall über eine Photovoltaikanlage mit Energiespeicher, ähnlich dem Funktionsprinzip von Solarleuchten oder auch durch herkömmliche Stromversorgung.

Durch die Einbindung eingangs des erdverlegten Zuluftkanals 16 wird gesichert, dass keine oder nur eine äußerst geringe Feinstaubbelastung sich im Kanal sedimentieren kann und damit Nährgrundlage für mögliche Mikroorganismen bildet. Zudem wird das Reinigungsintervall dieses Kanalstückes verlängert, was eine hohe Einsparung mit sich bringt. Die Abluft 12 des Raumes wird wiederum über die Lüftungsanlage und den Kreuzstromwärmetauscher 14 nach außen verbracht. Die Filter-Ioneneinheit 19 sichert dabei durch ihre erhöhte Abscheideleistung ab, so dass ein Filtermaterial mit größerer Maschenweite verwendet werden kann und damit die Leistungsaufnahme des Ventilators 20 geringer ausfällt, womit Energie bei gleicher oder erhöhter Luftqualität der Zuluft 11 eingespart werden kann.

Fig. 5 zeigt den Einbau als Kompakteinheit in einen Lüftungskanal mit Isolation zur Kanalrohrwandung, elektrisch gleichgerichteter Aufladung der Innenseite der Kompakteinheit zur elektrischen Aufladungseinheit, vorzugsweise eines lonisators und der Erdung des Filtermaterials.

In einem Lüftungskanal 1 befindet sich ein an der Wandung anliegendes eingesetztes, elektrisch nicht leitendes und den Lüftungskanal 1 über eine Strecke von der Ionisationseinheit 3 bis nach dem wechselbaren Luftfilter 2 gegen den Ionisator 3 isolierendes Material 6. Die luftführende Innenseite des isolierenden Materials 6 ist eine elektrisch leitende Schicht 22 und weist die gleiche Ladung oder Spannung auf, wie die elektrische Aufladungseinheit, welche als Ionisationseinheit 3 ausgeführt ist. Der Ionisationseinheit 3 ist ein Leistungsteil 4 vorgeschaltet, wobei nur der negativ geladene Ausgang 8 an die Ionisationseinheit und die elektrisch leitende Schicht 22 angeschlossen ist. Die elektrisch leitende Schicht 22 auf dem isolierenden Material 6 hat keinen mechanischen oder elektrischen Kontakt mit dem wechselbaren Luftfilter 2. Der wechselbare Luftfilter 2 ist durch den Einbau in das isolierende Material 6 gegen Entladung zum Lüftungskanal 1 geschützt und entlädt sich lediglich über die zum Lüftungskanal 1 isolierte Erdung.

## Patentansprüche

1. Abscheideeinheit für luftführende Kanäle (1), umfassend eine Filter-/ Ionisationseinheit (19) mit einem Luftfilter (2), dessen abscheidendes Medium aus synthetischem Material besteht, sowie einer vorgeschalteten Einheit (3) zur elektrostatischen Aufladung der vorbeiströmenden Luft, **dadurch gekennzeichnet, dass** das synthetische Material des Luftfilters (2) elektrostatisch aufladbar und oberflächenleitend ist und dass das Material als Gegenpol zur elektrostatischen Aufladungseinheit (3) an eine diese speisende Leistungseinheit (4) geschaltet oder so eingebaut ist, dass eine Spannungsdifferenz zwischen aufgeladener Luft und Filter (2) entsteht, **dadurch gekennzeichnet, dass** ein Kanalstück ab der Aufladungseinheit (3) bis zum Filter (2) elektrisch so isoliert ist, dass eine elektrische Aufladung des Lüftungskanals durch die Aufladungseinheit (3) nicht oder nur in sehr geringem Umfange möglich ist, wobei mit gering eine Leistungsdifferenz von -70 % bezogen auf die Spannung der Aufladungseinheit bezeichnet werden soll.

2. Abscheideeinheit nach Anspruch 1, **dadurch gekennzeichnet, dass** der Luftfilter (2) zur Bildung der Spannungsdifferenz geerdet ist.

3. Abscheideeinheit nach Anspruch 1 oder 2, **dadurch gekennzeichnet, dass** die Oberfläche einer das Kanalstück isolierenden Isolierschicht (22) an ihrer luftführenden Seite elektrisch leitend ausgebildet und gleichpolig wie die elektrische Aufladungseinheit geschaltet ist.

4. Abscheideeinheit nach Anspruch 3, **dadurch gekennzeichnet, dass** die elektrisch leitende Oberfläche der Isolationsschicht (22) aus der gleichen Leistungseinheit (4) gespeist oder mit derselben Spannung belegt ist wie die Aufladungseinheit (3).

5. Abscheideeinheit nach einem der Ansprüche 1 bis 4, **dadurch gekennzeichnet, dass** die Aufladungseinheit (3) von Ionisatoren zur Erzeugung von negativen oder positiven Ionen gebildet ist.

6. Abscheideeinheit nach einem der Ansprüche 1 bis 5, **dadurch gekennzeichnet, dass** eine Steuer- und Regeleinheit (5) zur Regelung der am Filtermaterial anliegenden Spannung vorgesehen ist, wobei die Regelung dazu dient, eine Störgröße abzugreifen, die eine Aussage über die Stärke der Ablagerung auf dem Filtermaterial und damit über den Verschmutzungsgrad zulässt.

7. Abscheideeinheit nach Anspruch 6, **dadurch gekennzeichnet, dass** die Spannungsdifferenz zwischen der Aufladungseinheit (3) und dem Luftfilter (2) auf einen nahezu konstanten Wert regelbar ist, wobei mit nahezu konstant eine Abweichung von +/- 30 % bezeichnet wird, und dass der elektrische Widerstand eines durch abgelagerte Feinpartikel gebildeten isolierenden Schmutzfilmes an dem Luftfilter (2) durch entsprechende Nachregelung der Gegenpolspannung zur Aufladungseinheit (3) überwindbar ist.

8. Abscheideeinheit nach einem der Ansprüche 1 bis 7, **dadurch gekennzeichnet, dass** die Stromversorgung der Filterionisationseinheit (19) von einem Netzteil gebildet ist.

9. Abscheideeinheit nach einem der Ansprüche 1 bis 7, **dadurch gekennzeichnet, dass** die Stromversorgung der Filterionisationseinheit (19) von einer Photovoltaikanlage nach dem Schalt- und Speicherprinzip autarker Solarleuchten gebildet ist.

10. Abscheideeinheit nach einem der Ansprüche 1 bis 9, **dadurch gekennzeichnet, dass** die Filterioneneinheit (19) für den Einbau in Lüftungsanlagen von Wohngebäuden sowie in Umluftgeräte ausgebildet-ist.

11. Abscheideeinheit nach einem der Ansprüche 1 bis 10, **dadurch gekennzeichnet, dass** die Filterioneneinheit zum Einbau in Fußbodenlüftungssysteme ausgebildet ist.

12. Abscheideeinheit nach einem der Ansprüche 1 bis 11, **dadurch gekennzeichnet, dass** sie als einbaubare separate Baugruppe für Lüftungsanlagen ausgeführt ist.

13. Abscheideeinheit nach einem der Ansprüche 1 bis 11, **dadurch gekennzeichnet, dass** sie als separat vor erdverlegten oder nicht zugängigen Luftkanälen einbaubare Baugruppe ausgebildet ist.

14. Abscheideeinheit nach Anspruch 13, **dadurch gekennzeichnet, dass** die Baugruppe über eine autarke Stromversorgung verfügt.

## Claims

1. A separator unit for air ducts (1) comprising a filter/ionizer unit (19) with an air filter (2) whose separating medium consists of synthetic material, as well as an upstream unit (3) for the electrostatic charging of passing air, **characterized in that** the synthetic material of the air filter (2) is electrostatically chargeable and has surface conductivity and that the material is either connected to a power unit supplying the electrostatic charging unit (3) in such a manner as to form a counter pole to the latter or is installed such that a voltage difference is created between the charged air and the filter (2), **characterized in that** a duct piece is electrically insulated from the charging unit (3) to the filter (2) such that an electric charging of the air duct by the charging unit (3) is not possible or is only possible to a very small extent, wherein the term small is to denote a voltage difference of -70 % relative to the voltage of the charging unit.

2. The separator unit according to claim 1, **characterized in that** the air filter (2) is grounded in order to create the voltage difference.

3. The separator unit according to claim 1 or 2, **characterized in that** the surface of an insulating layer (22) insulating the duct piece is adapted to be electrically conductive on its air-ducting side and is switched with the same polarity as the electrical charging unit.

4. The separator unit according to claim 3, **characterized in that** the electrically conductive surface of the insulating layer (22) is supplied by the same power unit (4) or charged with the same voltage as the charging unit (3).

5. The separator unit according to one of claims 1 to 4, **characterized in that** the charging unit (3) is formed by ionizers in order to create negative or positive ions.

6. The separator unit according to one of claims 1 to 5, **characterized in that** a control unit (5) is provided for controlling the voltage applied to the filter material, wherein the control serves to tap a disturbance value which allows to draw a conclusion about the size of the deposit on the filter material and thus about the degree of contamination.

7. The separator unit according to claim 6, **characterized in that** the voltage difference between the charging unit (3) and the air filter (2) can be controlled to a nearly constant value, wherein the term nearly constant denotes a deviation of +/- 30 %, and **in that** the electric resistance of an insulating layer of dirt formed on the air filter (2) by deposited fine particles can be overcome by corresponding readjustment of the voltage applied to the pole acting as a counter pole to the charging unit (3).

8. The separator unit according to one of claims 1 to 7, **characterized in that** the power supply of the filter ionizer unit (19) is formed by a power supply unit.

9. The separator unit according to one of claims 1 to 7 **characterized in that** the power supply of the filter ionizer unit (19) is formed by a photovoltaic system in accordance with the switching and storage principle of self-supporting solar lights.

10. The separator unit according to one of claims 1 to 9, **characterized in that** the filter ionizer unit (19) is adapted for installation in ventilation systems of residential buildings as well as in recirculating air devices.

11. The separator unit according to one of claims 1 to 10, **characterized in that** the filter ionizer unit is adapted for installation in floor ventilation systems.

12. The separator unit according to one for claims 1 to 11, **characterized in that** the separator unit is designed as a mountable separate assembly for ventilation systems.

13. The separator unit according to one of claims 1 to 11, **characterized in that** the separator unit is designed as a separate assembly to be installed upstream of buried or non-accessible air ducts.

14. The separator unit according to claim 13, **characterized in that** the assembly has a self-contained power supply.

## Revendications

1. Unité de séparation destinée à des conduits de circulation d'air (1), comprenant une unité de filtration/d'ionisation (19) pourvue d'un filtre à air (2) dont le milieu de séparation est constitué d'un matériau synthétique, ainsi que d'une unité (3) montée en amont permettant la charge électrostatique de l'air circulant, **caractérisée en ce que** le matériau synthétique du filtre à air (2) peut être chargé de manière électrostatique et est à conduction de surface, et **en ce que** le matériau utilisé comme pôle opposé à l'unité de charge électrostatique (3) est monté ou installé sur une unité de puissance (4) alimentant ladite unité de charge, de sorte qu'une différence de tension se forme entre l'air chargé et le filtre (2), **caractérisée en ce qu'**une partie de conduit allant de l'unité de charge (3) au filtre (2) est isolée électriquement de sorte qu'une charge électrique du conduit de ventilation par l'unité de charge (3) n'est pas possible ou ne l'est que de façon limitée, une différence de puissance de -70 % par rapport à la tension de l'unité de charge visant à être qualifiée de faible.

2. Unité de séparation selon la revendication 1, **caractérisée en ce que** le filtre à air (2) est mis à la terre pour former la différence de tension.

3. Unité de séparation selon la revendication 1 ou 2, **caractérisée en ce que** la surface d'une couche isolante (22) isolant la partie de canal est électro-conductrice au niveau de sa face de circulation d'air et présente la même polarité que l'unité de charge électrique.

4. Unité de séparation selon la revendication 3, **caractérisée en ce que** la surface électro-conductrice de la couche isolante (22) est alimentée à partir de la même unité de puissance (4) ou soumise à la même tension que l'unité de charge (3).

5. Unité de séparation selon l'une quelconque des revendications 1 à 4, **caractérisée en ce que** l'unité de charge (3) est formée par des ioniseurs destinés à produire des ions négatifs ou positifs.

6. Unité de séparation selon l'une quelconque des revendications 1 à 5, **caractérisée en ce qu'**une unité de commande et de régulation (5) destinée à réguler la tension appliquée sur le matériau filtrant est prévue, la régulation servant à capter une grandeur perturbatrice qui donne une information concernant l'épaisseur du dépôt sur le matériau filtrant et donc sur le degré d'encrassement.

7. Unité de séparation selon la revendication 6, **caractérisée en ce que** la différence de tension entre l'unité de charge (3) et le filtre à air (2) peut être régulée de manière à obtenir une valeur presque constante, un écart de ± 30 % étant qualifié de presque constant, et **en ce que** la résistance électrique d'un film d'impuretés isolant, formé par le dépôt de fines particules, sur le filtre à air (2) peut être surmontée par un ré-ajustage correspondant de la tension du pôle opposé à l'unité de charge (3).

8. Unité de séparation selon l'une quelconque des revendications 1 à 7, **caractérisée en ce que** l'alimentation en courant de l'unité d'ionisation/de filtration (19) est formée par un bloc d'alimentation électrique.

9. Unité de séparation selon l'une quelconque des revendications 1 à 7, **caractérisée en ce que** l'alimentation en courant de l'unité d'ionisation/de filtration (19) est formée par une installation photovoltaïque selon le principe de commutation et d'accumulation des lampes solaires autonomes.

10. Unité de séparation selon l'une quelconque des revendications 1 à 9, **caractérisée en ce que** l'unité d'ionisation/de filtration (19) est destinée à être montée dans des installations de ventilation d'immeubles d'habitation ainsi que dans des appareils de circulation d'air.

11. Unité de séparation selon l'une quelconque des revendications 1 à 10, **caractérisée en ce que** l'unité d'ionisation/de filtration est destinée à être montée dans des systèmes de ventilation par le sol.

12. Unité de séparation selon l'une quelconque des revendications 1 à 11, **caractérisée en ce qu'**elle est réalisée sous la forme d'un bloc séparé pouvant être monté pour des installations de ventilation.

13. Unité de séparation selon l'une quelconque des revendications 1 à 11, **caractérisée en ce qu'**elle est réalisée sous la forme d'un bloc pouvant être monté séparément en amont de conduits d'air enterrés ou non accessibles.

14. Unité de séparation selon la revendication 13, **caractérisée en ce que** le bloc dispose d'une alimentation autonome en courant électrique.
